# EUROPÄISCHE PATENTSCHRIFT

(11) **EP 0 187 247 B1**
(45) Veröffentlichungstag und Bekanntmachung des Hinweises auf die Patenterteilung: **06.03.1991**
(21) Anmeldenummer: 85115121.7
(22) Anmeldetag: 28.11.1985
(51) Int. Cl.: B41F 13/00

(54) **Verfahren und Einrichtung zur Bremsenkontrolle eines bewegungsüberwachten und -gesteuerten Antriebsmotors in einer Druckmaschine**
Method and device for controlling the braking of a drive motor in a printing press
Procédé et dispositif pour régler le freinage d'un moteur d'entraînement dans une machine à imprimer

(30) Priorität: 22.12.1984 DE 3447090
(43) Veröffentlichungstag der Anmeldung: 16.07.1986
(73) Patentinhaber: Heidelberger Druckmaschinen Aktiengesellschaft, D-69019 Heidelberg (DE)
(72) Erfinder: Rodi, Anton, D-6906 Leimen 3 (DE)
(74) Vertreter: Stoltenberg, Heinz-Herbert Baldo

(56) Entgegenhaltungen:
- AU-A- 409 393

## Beschreibung

Die Erfindung betrifft ein Verfahren und eine Einrichtung zur Bremsenkontrolle eines bewegungsüberwachten und -gesteuerten Antriebsmotors in einer Druckmaschine.

Infolge sicherheitstechnischer Auflagen ist es bekannt, an Maschinen mit rotativen Bewegungsabläufen, wie z.B. Offsetdruckmaschinen, deren Antriebe mit einer schaltbaren Motorbremse zu versehen. Diese dient einerseits als Feststellbremse, um dem Bediener Schutz vor einem unbeabsichtigten Anlaufen des Maschinenantriebes im Stillstand zu gewährleisten und andererseits als Notbremse, um aufgrund einer Notsituation den Maschinenantrieb aus dem Lauf heraus schnellstmöglich zu verzögern und abzubremsen.

Derartige Motorbremsen bestehen im allgemeinen aus mit Bremsbelägen versehenen Scheiben, die im spannungslosen Zustand durch Federkräfte aneinandergedrückt werden, wobei die erforderliche Bremskraft durch den dabei entstehenden Reibschluß zwischen den beiden Bremsscheiben verursacht wird. Durch Anlegen einer Spannung werden die Bremsscheiben entgegen der Kraft von Druckfedern in axialer Richtung auseinandergefahren und somit deren Bremskraft aufgehoben.

Zur Funktionskontrolle derartiger Motorbremsen hat man Endschalter vorgesehen, die die Lage zumindest einer der beweglichen Bremsscheiben abtasten. So wird z.B. ein Anlaufen des Antriebsmotors dann verhindert, wenn nach Anlegen der zuvor erwähnten Spannung die Bremsscheiben nicht auseinanderfahren und dadurch den oder die Endschalter nicht kontaktieren, so daß diese das Lösen der Motorbremse nicht melden können. Der Nachteil einer derartigen Bremsenkontrolle besteht jedoch darin, daß nur die Absolutstellungen der Bremsscheiben zueinander überwacht werden und keine Aussage über die Funktion der Motorbremse bzw. die von dieser aufgebrachte tatsächliche Bremskraft getroffen werden kann, da der oder die Grenzschalter nicht in der Lage sind, eine verdünnung der Bremsbeläge durch gebrauchsbedingte Abnutzung und Verschleiß oder einen anderen Defekt, z.B. Verschmutzung durch Öl, festzustellen. Davon abgesehen kann eine falsche Einstellung des oder der Grenzschalter(s) bzw. eine Verstellung deren Schaltpunkte nach längerer Betriebsdauer nicht ganz ausgeschlossen werden, wodurch Betriebsunsicherheiten des Antriebs in Kauf genommen werden müssen.

Ausgehend von diesem Stand der Technik liegt der Erfindung die Aufgabe zugrunde, mit geringem, herstellungstechnischem Aufwand ein verfahren und eine auch für bereits vorhandene Antriebsmotoren in Druckmaschinen - insbesondere für den Druckmaschinenantrieb selbst - nachrüstbare Einrichtung zu entwickeln, die unabhängig von Abnutzungs- und Verschleißerscheinungen mit minimalem Zeitaufwand jederzeit eine absolut sichere Funktionskontrolle der Motorbremse ermöglichen.

Diese Aufgabe wird - ausgehend von dem Verfahren gemäß Oberbegriff des Patentanspruches 1 - erfindungsgemäß dadurch gelöst, daß vor und bei Anlauf des Antriebsmotors eine Überprüfung bei geschlossener und geöffneter Motorbremse auf eine unzulässige und zulässige Bewegung erfolgt, in Abhängigkeit deren Ergebnis antriebsbeeinflussende Steuerschritte und/oder Fehlersignale ausgelöst werden. Vorrichtungsmäßig besteht die Lösung der Aufgabe nach Anspruch 6 darin, daß eine Steuerlogik vorgesehen ist, die eingangsseitig mit einem Bewegungssignalgeber und einer bewegungsstimmenden Befehlseingabe sowie ausgangsseitig über ein Leistungsglied mit dem Antriebsmotor und der dem Antriebsmotor zugeordneten Motorbremse gekoppelt ist.

Dieses Verfahren, nebst zugehöriger Vorrichtung zur Durchführung desselben, trägt wesentlich zur Erhöhung der Be triebssicherheit der Druckmaschine bei, da bei völliger Entlastung des Bedienungspersonals die Bremsanlage kontinuierlich überwacht und bei jedem Maschinenstart aufs Neue automatisch kontrolliert wird. Dabei ist von Vorteil, daß neben abnutzungsbedingten Verschleißerscheinungen der Bremsbeläge auch die Funktion der Motorbremse beeinträchtigende mechanische und elektrische Fehler festgestellt werden können, was außerdem zur Schonung und Vermeidung von Überlastungszuständen des Antriebsmotors - z.B. bei nicht oder nur teilweise geöffneter Motorbremse - und zur Vermeidung von erhöhten Verschleißerscheinungen der Bremsbeläge beitragen kann.

In zweckmäßiger Fortführung des Erfindungsgedankens wird zur Bewegungsüberprüfung dem Antriebsmotor zumindest ein Bewegungs-Sollwertsprung vorgegeben und gleichzeitig das Antriebsmoment des Antriebsmotors bedarfsbezogen herabgesetzt, wonach zumindest eine Bewegungsüberprüfung des Antriebsmotors durchgeführt wird.

Eine vorteilhafte Weiterbildung des Erfindungsgedankens besteht aus folgenden Verfahrensschritten:
1. Auslösung eines Motor-Startsignales;
2. Erzeugung eines Bewegungs-Sollwertsprunges in Form eines, einer kleinen Motor-Bewegungsgröße proportionalen Bewegungssignales als Prüfvorgabe;
3. Bewegungsüberprufung des Antriebsmotors;
4. Bei Vorliegen einer unzulässigen Motorbewegung Erzeugung einer Fehlermeldung;
5. Rücknahme der Prüfvorgabe und Auslösung eines Motor-Stoppsignals;
6. Nach Feststellung, daß keine unzulässige Motorbewegung vorliegt, lüften der Motorbremse;
7. Aufrechterhaltung des Bewegungs-Sollwertsprunges als Prüfvorgabe;
8. Erneute bewegungsüberprüfung des Antriebsmotors;
9. Nach Feststellung, daß keine zulässige Motorbewegung vorliegt, Erzeugung einer Fehlermeldung;
10. Rücknahme der Prüfvorgabe und Auslösung eines MotorStoppsignals;
11. Bei Vorliegen einer zulässigen Motorbewegung Sollwertvorgabe entsprechend der gewünschten Bewegungsgröße des Antriebsmotors.

Auf diese einfache Weise kann in einem ersten Prüfvorgang vor dem Anfahren des Antriebsmotors leicht festgestellt werden, ob das von der Motorbremse erbrachte Bremsmoment noch ausreichend ist und in einem zweiten Prüfvorgang, ob sich die Motorbremse zum Anlaufen des Antriebsmotors auch tatsächlich öffnen.

Um eine Überlastung des Antriebsmotors auszuschließen ist in weiterer Ausgestaltung der erfindungsgemäßen Einrichtung zur Bremsenkontrolle die Steuerlogik mit einer über die Befehlseingabe beeinflußbaren Schaltlogik ausgestattet, die sowohl mit einer der Motorbremse vorgeschalteten Bremsensteuerung und mit einer Einrichtung zur Begrenzung des Motorantriebsmomentes, als auch mit einer Einrichtung zur Bewegungssollwert-Aufbereitung für das Leistungsstellglied gekoppelt ist, wobei letztere außerdem mit einer dem Bewegungssignalgeber nachgeschalteten Einrichtung zur Bewegungssignal-Anpassung in Verbindung steht. Diese Einrichtung kann unmerklich und nachträglich in jede Anfahrroutine eines Druckmaschinenantriebs eingebaut werden. Bei Druckmaschinen mit einer Anfahrwarnung wird die zuerst beschriebene Überprüfung des aufgebrachten Bremsmomentes des Antriebes vorzugsweise in die Anfahrwarnzeit gelegt, während die zweite Überprüfung der tatsächlich erfolgten Bremsenöffnung unmittelbar nach Ablauf der ersten Prüfung beim Anfahren des Antriebsmotors durchgeführt wird. Weitere Merkmale und erfindungswesentliche Einzelheiten sowie die daraus resultierenden Vorteile ergeben sich aus den Patentansprüchen 4, und 5 sowie 8 bis 10 und aus der nachfolgenden Beschreibung eines Ausführungsbeispieles anhand der Zeichnungen.

Es zeigt:
- Fig. 1: Ein schematisches Blockschaltbild einer Einrichtung zur Bremsenkontrolle nach der Erfindung,
- Fig. 2: einen Schaltungsauszug aus Fig. 1 mit schematischer Darstellung des Logikteils als Blockschaltbild,
- Fig. 3: ein Flußdiagramm mit Verfahrensschritten zur Bremsenkontrolle,
- Fig. 4-9: Kurvendiagramme zur Bremsenkontrolle vor Anlauf des Antriebsmotors mit angedeutetem Fehlerfall,
- Fig. 10-15: Kurvendiagramme zur Bremsenkontrolle nach Anlauf des Antriebsmotors mit angedeutetem Fehlerfall,
- Fig. 16-21: Kurvendiagramme zur Bremsenkontrolle ohne Fehlerfall.

Beim nachfolgend beschriebenen Ausführungsbeispiel wird als Bewegungsgröße die Drehzahl "n" des Antriebsmotors gewählt. Der Funktionsablauf wäre jedoch prinzipiell der gleiche, wenn stattdessen der Weg, d.h. die Winkelverstellung "α" oder bei Einsatz eines Linearmotors der Weg "S" einer Linearbewegung als Bewegungsgröße herangezogen würde.

Gemäß Fig. 1 ist als Antriebsmotor 1 ein drehzahlveränder barer Motor vorgesehen, der beispielsweise als Gleichstrommotor ausgebildet sein kann. Der Antriebsmotor 1 ist mit einer Motorbremse 2 versehen; seine Bewegung, d.h. die Drehzahl wird mittels eines Bewegungssignalgebers 3 (im Ausführungsbeispiel: Tachogenerator) kontrolliert. Ebensogut kann jedoch die Drehzahlkontrolle über die Ansteuergroße, beim Gleichstrommotor die Ankerspannungsrückmeldung, erfolgen, die in den Figuren 1 und 2 mit der Bezugsziffer 25 strichpunktiert angedeutet ist.

Dem Antriebsmotor 1 ist ein Leistungsstellglied 4 vorgeschaltet, das als Stromrichter ausgebildet ist, wobei anstelle des Stromrichters auch ein Frequenzumrichter oder andere wirkungsäquivalente Leistungsstellglieder mit entsprechenden Antriebsmotoren zur Anwendung kommen können. Das Leistungsstellglied 4 wird von einem Logikteil 5 gesteuert, das aus einer Einrichtung zur Bremsensteuerung 6, einer Schaltlogik 7, einer Einrichtung zur Bewegungssollwert-Aufbereitung 8 (im Ausführungsbeispiel: Drehzahlsollwert-Aufbereitung), einer Einrichtung zur BewegungssignalAnpassung (9) (im Ausführungsbeispiel: Einrichtung zur Tachosignalanpassung) sowie einer Einrichtung zur Begrenzung des Motorantriebsmomentes 10 (im Ausführungsbeispiel: Einrichtung zur Beeinflussung des Motor-Drehmomentes) besteht. Die Beeinflussung des Motor-Drehmomentes erfolgt im vorliegenden Ausführungsbeispiel durch Veränderung der Stromgrenze des Stromrichters 4. Die einzelnen Elemente 6 bis 10 des Logikteils 5 sind zwecks Erzeugung von Signalen zur Motor- und Bremsensteuerung miteinander verknüpft. Die Schaltlogik 7 und die Einrichtung zur Drehzahlsollwert-Aufbereitung 8 können -wie in Fig. 2 strichpunktiert angedeutet-in einem elektronischen Bauelement zusammengefaßt sein.

Wie in Fig. 2 dargestellt, steht die Bremsensteuerung 6 mit der Motorbremse 2 in Verbindung und liefert deren Steuersignale. Die Schaltlogik 7 ist mit einer vereinfacht dargestellten Befehlseingabe 11 gekoppelt. Als Bedienelemente der Befehlseingabe 11 sind nicht dargestellte und näher beschriebene Taster, Schalter oder Potentiometer, bzw. elektronische Steuereinrichtungen vorgesehen, mit denen der Bediener u.a. Einfluß auf die Maschinengeschwindigkeit ausüben und Befehlseingaben wie "Inbetriebnahme", "Schneller", "Langsamer", "Vorwärts", "Rückwärts", "Halt", "Not-Stop" und andere vornehmen kann.

In der Schaltlogik 7 werden diese Befehlseingaben entsprechend ihren Prioritäten verknüpft, verriegelt und zu Signalen verarbeitet, die sowohl der Bremsensteuerung 6 als auch der Einrichtung zur Drehzahlsollwert-Aufbereitung 8 zugeführt werden. Die Einrichtung zur Drehzahlsollwert-Aufbereitung 8 leitet aus diesen Signalen in Verbindung mit dem, mittels des Tachogenerators 3 (oder alternativ der Ankerspannungsrückmeldung 25) an die Einrichtung zur Tachosignal-Anpassung 9 gemeldeten und dort umgesetzten jeweiligen Drehzahlistwert des Antriebsmotors 1 dessen Drehzahlsollwert her. Dieser wird dem Stromrichter 4 vorgegeben, der in Abhängigkeit von der Größe des Drehzahlsollwertes eine Ausgangsspannung bzw. einen Ausgangsstrom entsprechender Höhe zur Ansteuerung des nachgeschalteten Antriebsmotors 1 abgibt (Fig. 2).

Die Wirkungsweise der zuvor beschriebenen Einrichtung sowie der Verfahrensablauf zur Bremsenkontrolle werden nachfolgend anhand der Figuren 2 bis 20 beschrieben.

Die Verfahrensschritte der ersten und zweiten Überprüfung der Motorbremse 2 sowie deren zeitliche Reihenfolge sind im Netzplan der Figur 3 veranschaulicht, wobei den einzelnen Verfahrensschritten die zeitbezogenen Diagramme der Figuren 4 bis 15 zugeordnet sind.

In den Funktionsbeschreibungen wird ausschließlich auf die Drehzahlrückmeldung mittels des Tachogenerators 3 Bezug genommen. Prinzipiell ist der Funktionsablauf derselbe, wenn statt eines Tachogenerators 3 die eingangs erwähnte Ankerspannungsrückmeldung 25 gewählt wird

Durch Betätigung der "Inbetriebnahme"-Taste wird zum Zeitpunkt 16 ein Motor-Startsignal 17 ausgelöst (Fig. 4). Dabei wird gemäß Verfahrensschritt 18 von der Einrichtung zur Drehzahlsollwert-Aufbereitung 8 des Logikteils 5 dem Stromrichter 4 für eine kurze Zeitspanne 19 automatisch ein Drehzahlsollwert nᵥₒᵣ in Form eines kleinen Spannungssignales (Fig. 5) vorgegeben, in Abhängigkeit dessen der Stromrichter 4 eine genügend hohe Speisespannung bzw. einen Speisestrom zur Ansteuerung des Antriebsmotors 1 erzeugt. Die am Antriebsmotor 1 sich einstellende Speisespannung bzw. der Speisestrom dient als Prüfvorgabe und ist dabei durch die Einrichtung zur Begrenzung des Motordrehmomentes 10 so bemessen, daß sich dieser bei geöffneter Motorbremse sicher oder bei nicht genügend wirksamer Motorbremse 2. gerade drehen kann.

Da jedoch zu diesem Zeitpunkt von der Schaltlogik 7 das Signal zum "Bremsen lösen" noch nicht an die Bremsensteuerung 6 und von dort an die Motorbremse 2 weitergegeben wurde, darf sich der Antriebsmotor 1 im Normalfall, d.h.bei intakter Motorbremse 2, ebenfalls noch nicht drehen. Bei verminderter Feststellkraft der Motorbremse 2 hingegen, z.B. infolge natürlichen Verschleisses, beginnt der Antriebsmotor 1 gemäß Fig. 7 mit einer Drehzahl n_{Ist} anzulaufen und nimmt dabei einen durch die Drehmomenten - d.h. Strombegrenzung unterhalb eines Stromgrenzwertes 26 festgelegten Strom auf, der in Fig. 6 dargestellt ist .

Nach der Zeitspanne 19 (Fig. 5) wird diese Funktion gemäß Verfahrensschritt 20 überprüft, indem der Drehzahlgeber 3 die Motordrehzahl n_{Ist} erfaßt und über die Einrichtung zur Tachosignal-Anpassung 9 der Einrichtung zur Drehzahlsollwert-Aufbereitung 8 meldet, in der die eigentliche Drehzahlkontrolle stattfindet. Wird hierbei festgestellt, daß die Motordrehzahl n_{Ist} den Wert 0 überschreitet, bleibt nach Fig. 8 die Motorbremse 2 unbelüftet, d.h. geschlossen, und die Drehzahl-Prüfvorgabe nᵥₒᵣ wird zurückgenommen (Verfahrensschritt 21), indem über die Schaltlogik 7 eine weitere Drehzahlsollwert-Ausgabe an den Stromrichter 4 verhindert wird.

Dabei wird ein Motor-Stoppsignal 22 ausgelöst, wodurch der in Fig. 7 dargestellte Drehzahlistwert n_{Ist} auf Null abfällt. Der Antriebsmotor 1 wird in bekannter Weise über den Motorstrom (Fig. 6) abgebremst. Gleichzeitig wird eine Fehlermeldung 23 erzeugt (Fig. 9), die das Bedienungspersonal der Druckmaschine zum Zeitpunkt 24 der ersten Drehzahlüberprüfung akustisch und/oder optisch auf eine fehlerhafte Bremsenfunktion aufmerksam macht.

Bei der zweiten Funktionskontrolle der Motorbremse 2 sind die Verfahrensschritte 17-20 bis zur ersten Überprüfung des Drehzahl-Istwertes n_{Ist} des Antriebsmotors 1 gleich. Demzufolge entsprechen die Kurvendiagramme der Figuren 4 und 5 im wesentlichen denen der Figuren 10 und 11 mit dem Unterschied, daß nach der Zeitspanne 19 der Drehzahlsollwert-Prüfvorgabe nᵥₒᵣ für die erste Funktionskontrolle der Motorbremse 2 eine weitere Zeitspanne 27 für deren zweite Überprüfung vorgegeben wird. Diese dauert bis zu dem mit der Bezugsziffer 28 gekennzeichneten Zeitpunkt an, zu dem eine zweite Drehzahl-Überprüfung 33 des Antriebsmotors 1 stattfindet. Die Rücknahme der Drehzahlsollwert-Vorgabe n_{Vor} ist in Fig.11 mit der Bezugsziffer 36 gekennzeichnet.

Wurde bei der ersten Drehzahl-Überprüfung vom Tachogenerator 3 gemäß dem ersten Verfahrensschritt 20 des Netzplanes der Fig. 3 kein Drehzahl-Istwert des Antriebsmotors 1 - folglich n_{Ist} = 0 - festgestellt (Fig. 13), dann weist die Motorbremse 2 noch ein genügend hohes Bremsmoment auf, was ein sicherer Beweis für noch ausreichend vorhandene Feststellkraft ist. Von der Schaltlogik 7 ausgelöst, wird nun der Einrichtung zur Drehzahlsollwert-Aufbereitung 8 die weitere Drehzahlsollwert-Ausgabe und die Aufrechterhaltung der Prüfvorgabe nᵥₒᵣ gestattet und außerdem über die Einrichtung zur Bremsensteuerung 6 im nächsten Verfahrensschritt 32 zum Zeitpunkt 24 die Motorbremse 2 gelöst (Fig. 14). Gleichzeitig wird der Stromgrenzwert 26 auf den Wert des maximalen Antriebsstromes eingestellt. Fig. 12 zeigt den grundsätzlichen Verlauf der Stromaufnahme des Antriebsmotors 1 mit wirksamer Strombegrenzung.

Nun setzt die zweite Drehzahl-Überprüfung 33 des Antriebsmotors 1 mittels des Tachogenerators 3 und der Einrichtung zur Tachosignal-Anpassung 9 ein, mit der festgestellt werden soll, ob nach der Befehlseingabe "Bremsen lösen" sich die Motorbremse 2 tatsächlich geöffnet hat und der Antriebsmotor 1 dreht. Wird bei dieser zweiten DrehzahlÜberprüfung 33 festgestellt, daß sich der Antriebsmotor 1 nicht dreht und folglich keinen Drehzahl-Istwert n_{Ist}>|0| erzeugt, wird in äquivalenter Weise zu der zuvor abgelaufenen ersten Bremsenkontrolle zum Zeitpunkt 28 gemäß dem Verfahrensschritt 21 die Drehzahlsollwert-Vorgabe nᵥₒᵣdadurch zurückgenommen, daß durch die Schaltlogik 7 eine weitere Sollwert-Ausgabe von der Einrichtung zur Drehzahlsollwert-Aufbereitung 8 an das Leistungsstellglied 4 verhindert wird. Außerdem wird das Motor-Stoppsignal 22 ausgelöst und die Fehlermeldung 23 (Fig. 15) erzeugt. Da der Antriebsmotor 1 nicht erst über seinen Motorstrom abgebremst werden muß, fällt dessen Wert auf 0 ab (Fig. 12). Zusätzlich wird der Befehl "Bremsen lösen" zurückgenommen (Fig. 14).

Nach der Auslösung des Fehlersignals 23 muß in einem weiteren Verfahrensschritt 34 eine Überprüfung des Bremsenzustandes durch das Bedienungs-bzw. Wartungspersonal erfolgen, in Abhängigkeit deren Ergebnis wiederholt der MotorStart 17 eingeleitet wird.

Die Kurvendiagramme der Figuren 16 - 21 verdeutlichen den Ablauf einer ordnungsgemäßen Bremsenkontrolle ohne Auftreten eines Fehlerfalles.

Fig. 16 zeigt das Motor-Startsignal 17 vom Auslösezeitpunkt 16 an über die erste und zweite Drehzahl-Überprüfung 20 und 33 und eine zusätzliche Maschinenlaufzeit 35 hinweg. Der Kurvenverlauf in Fig. 17 verdeutlicht, daß nach abgeschlossener zweiter Bremsenkontrolle und intakter Motorbremse 2 zum Zeitpunkt 28 die als Spannungssignal vorgegebene Drehzahlsollwert-Prüfvorgabe n_{Vor} auf den gewünschten Betriebs-Drehzahlsollwert n_{Soll} erhöht wird (Verfahrensschritt 36), mit dem die Druckmaschine weiterbetrieben werden soll. In Fig. 18 ist der Verlauf des Motorstroms schematisch dargestellt. Die Abhängigkeit seiner Größe vom Drehmomentenbedarf ist hinreichend bekannt und braucht deshalb nicht näher beschrieben zu werden.

Erst nachdem beide Drehzahl-Überprüfungen 20 und 33 zufriedenstellend verlaufen sind, d.h. n_{Ist} bei der ersten Drehzahl-Überprüfung 20 den Wert |0| hat, und bei der zweiten Drehzahl-Überprüfung 33 n_{Ist} einen Wert > |0| aufweist, wird der Antrieb freigegeben und gemäß Kurvendarstellung in Fig. 19 wird der Drehzahl-Istwert n_{Ist} hochgefahren und dem Betriebs-Drehzahlsollwert n_{Soll} bis zu einer konstanten Nenndrehzahl angeglichen. Fig. 20 zeigt den Verlauf des Bremsignales mit dem durch den Befehl "Bremsen lösen" zum Zeitpunkt 24 hervorgerufenen Signalsprung. Gemäß dem Diagramm der Fig. 21 wird -wie bereits oben beschrieben- während des ordnungsgemäßen Kontrollverlaufes (Fig. 16 - 20) kein Fehlersignal ausgelöst.

Es versteht sich von selbst, daß die Erfindung nicht auf die in der Beschreibung niedergelegte und in den Figuren dargestellte Ausführungsform beschränkt ist, sondern stattdessen zahlreiche bauliche Abwandlungen, wie beispielsweise die Anwendung auf dem Markt erhältlicher äquivalenter sowohl elektromechanischer als auch elektronischer Bauelemente, im Rahmen der Erfindung liegen.

## Patentansprüche

1. Verfahren zur Bremsenkontrolle eines bewegungsüberwachten und -gesteuerten Antriebsmotors in einer Druckmaschine,
**dadurch gekennzeichnet**,
daß vor und bei Anlauf des Antriebsmotors eine Überprüfung bei geschlossener und geöffneter Motorbremse auf eine unzulässige und zulässige Bewegung erfolgt, in Abhängigkeit deren Ergebnis antriebsbeeinflussende Steuerschritte und/oder Fehlersignale ausgelöst werden.

2. Verfahren nach Anspruch 1
**dadurch gekennzeichnet**,
daß zur Bewegungsüberprüfung dem Antriebsmotor zumindest ein Bewegungs-Sollwertsprung vorgegeben und gleichzeitig das Antriebsmoment des Antriebsmotors bedarfsbezogen herabgesetzt wird, wonach zumindest eine Bewegungsüberprüfung des Antriebsmotors durchgeführt wird.

3. Verfahren nach Anspruch 1 und/oder 2, gekennzeichnet durch folgende Verfahrensschritte:
1. Auslösung eines Motor-Startsignales;
2. Erzeugung eines Bewegungs-Sollwertsprunges in Form eines, einer kleinen Motor-Bewegungsgröße proportionalen Signales als Prüfvorgabe;
3. Bewegungsüberprüfung des Antriebsmotors;
4. Bei Vorliegen einer unzulässigen Motorbewegung Erzeugung einer Fehlermeldung;
5. Rücknahme der Prüfvorgabe und Auslösung eines Motor-Stoppsignals;
6. Nach Feststellung, daß keine unzulässige Motorbewegung vorliegt, lüften der Motorbremse;
7. Aufrechterhaltung des Bewegungs-Sollwertsprunges als Prüfvorgabe;
8. Erneute Bewegungsüberprüfung des Antriebsmotors;
9. Nach Feststellung, daß keine zulässige Motorbewegung vorliegt, Erzeugung einer Fehlermeldung;
10. Rücknahme der Prüfvorgabe und Auslösung eines Motor-Stoppsignals;
11. Bei Vorliegen einer zulässigen Motor-Bewegung Sollwertvorgabe entsprechend der gewünschten Bewegungsgröße des Antriebsmotors.

4. Verfahren nach einem oder mehreren der vorangehenden Ansprüche,
**dadurch gekennzeichnet**,
daß die Bewegung des Antriebsmotors rotativer oder translativer Art ist, wobei die Überprüfung der rotativen Motorbewegung über die Winkelverstellung "α" bzw. die Drehzahl "n" und die der translativen Motorbewegung über den Weg "S" der Linearbewegung als Bewegungsgröße erfolgt.

5. Verfahren nach einem oder mehreren der vorangehenden Ansprüche,
**dadurch gekennzeichnet**,
daß als Antriebsmotor ein Gleichstrommotor verwendet wird, wobei als Bewegungsgröße die Ankerspannungsrückmeldung herangezogen wird.

6. Einrichtung zur Bremsenkontrolle eines bewegungsüberwachten und -gesteuerten Antriebsmotors in einer Druckmaschine, der mit einer Motorbremse versehen und dem eine mit einem Bewegungssignal beaufschlagte Bewegungssteuerung zugeordnet ist,
**dadurch gekennzeichnet**,
daß eine Steuerlogik (5) vorgesehen ist, die eingangsseitig mit einem Bewegungssignalgeber (3) und einer bewegungsbestimmenden Befehlseingabe (11) sowie ausgangsseitig über ein Leistungsstellglied (4) mit dem Antriebsmotor (1) und der dem Antriebsmotor (1) zugeordneten Motorbremse (2) gekoppelt ist.

7. Einrichtung nach Anspruch 6,
**dadurch gekennzeichnet**,
daß die Steuerlogik (5) mit einer über die Befehlseingabe (11) beeinflußbaren Schaltlogik (7) ausgestattet ist, die sowohl mit einer der Motorbremse (2) vorgeschalteten Bremsensteuerung (6) und mit einer Einrichtung zur Begrenzung des Motorantriebsmomentes (10) als auch mit einer Einrichtung zur Bewegungssollwert-Aufbereitung (8) für das Leistungsstellglied (4) gekoppelt ist, wobei letztere außerdem mit einer dem Bewegungssignalgeber (3) nachgeschalteten Einrichtung zur Bewegungssignal-Anpassung (9) in Verbindung steht.

8. Einrichtung nach Anspruch 6 und/oder 7,
**dadurch gekennzeichnet**,
daß die Schaltlogik (7) die über die Befehlseingabe (11) eingegebenen Steuerbefehle prioritätsbezogen verknüpft, verriegelt und daraus Signale sowohl für die Bremsensteuerung (6) zur Ansteuerung der Motorbremse (2) als auch für die Einrichtung zur Bewegungssollwert-Aufbereitung (8) bildet, die mit von der Einrichtung zur Bewegungssignal-Anpassung (9) erzeugten Ausgangssignalen zur Aufbereitung von Bewegungssollwerten für den Antriebsmotor (1) verknüpft werden, und daß mit den Ausgangssignalen der Einrichtung zur Bewegungssollwert-Aufbereitung (8) über die Schaltlogik (7) die Einrichtung zur Begrenzung des Motorantriebsmomentes (10) ansteuerbar ist, mittels der die Antriebsmomentenbegrenzung des Leistungsstellgliedes (4) veränderbar ist.

9. Einrichtung nach einem oder mehreren der Ansprüche 6 bis 8,
**dadurch gekennzeichnet**,
daß das Leistungsstellglied (4) als Stromrichter mit veränderbarem Stromgrenzpegel ausgebildet ist.

10. Einrichtung nach einem oder mehreren der vorangehenden Ansprüche 6 bis 9,
**dadurch gekennzeichnet,**
daß der Antriebsmotor (1) als Rotationsmotor oder Linearmotor ausgebildet ist.

## Claims

1. Method of checking the brake of a motion-monitored and motion-controlled printing machine drive motor,
characterized in
that before and during the starting the drive motor is checked for permissible and impermissible motion with the motor brake being applied and released, drive-controlling control steps and/or error signals being generated on the basis of the result of said check.

2. Method according to Claim 1,
characterized in
that for checking the motion of the drive motor at least one nominal motion value step is predetermined and simultaneously the drive torque of the drive motor is reduced as required, at least one motion check of the drive motor being performed.

3. Method according to Claim 1 and/or Claim 2,
characterized by the following steps:
a) Generating a motor start signal;
b) Generating a nominal motion value step, as a test value, in the form of a signal which is proportional to a small quantity of motion;
c) Checking the motion of the drive motor;
d) Generating an error message if an impermissible motor motion has been detected;
e) Removing the test value and generating a motor stop signal;
f) Releasing the motor brake if no impermissible motor motion has been detected;
g) Maintaining the nominal motion value step as a test value;
h) Re-checking the motion of the drive motor;
i) Generating an error message if no permissible motor motion has been detected;
j) Removing the test value and generating a motor stop signal;
k) Setting the nominal value according to the desired quantity of motion of the drive motor, if a permissible motor motion has been detected.

4. Method according to one or several of the preceding claims,
characterized in
that the motion of the drive motor is rotational or translational, the rotational motor motion being checked using respectively the angular displacement α and the speed n, and the translational motor motion being checked using the linear motion travel 5 as a quantity of motion.

5. Method according to one or several of the preceding claims,
characterized in
that a DC motor is used as a drive motor, the armature voltage feedback being used as a quantity of motion.

6. Device for checking the brake of a motion-monitored and motion-controlled printing machine drive motor which is equipped with a motor brake, a motion control to which a motion signal is applied being assigned to said motor brake,
characterized in
that a control logic (5) is provided which, on the input side, is connected to a motion signal generator (3) and to a motion-defining command input panel (11) and, on the output side, to the drive motor (1) and to the motor brake (2) of said drive motor via a power controlling element (4).

7. Device according to Claim 6,
characterized in
that the control logic (5) is equipped with a switching logic (7) which can be controlled via the command input panel (11), said switching logic being connected to the brake control (6) arranged before the motor brake and to a device (10) for limiting the motor drive torque and to unit (8) for processing a nominal motion value for the power controlling element (4), said nominal motion value processing unit being also connected to a motion signal matching unit (9) arranged after the motion signal generator (3).

8. Device according to Claim 6 and/or Claim 7,
characterized in
that the switching logic (7) interlinks and interlocks the control commands, entered via the command input panel (11), according to their priority and forms signals which are supplied to the brake control (6) for driving the motor brake (2) and to a nominal motion value processing unit (8), said signals being interlinked with output signals generated by the motion signal matching unit (9), for processing nominal motion values for the drive motor (1), and that via the switching logic (7) the output signals of the nominal motion value processing unit (8) may be used to control the device (10) for limiting the motor drive torque by means of which the limitation of the drive torque of the power controlling element (4) can be altered.

9. Device according to one or several of Claims 6 through 8,
characterized in
that the power controlling element (4) is designed as a rectifier having an adjustable current-limiting level.

10. Device according to one or several of the preceding claims 6 through 9,
characterized in
that the drive motor (1) is designed as a rotary motor or as a linear motor.

## Revendications

1. Procédé de contrôle de freinage d'un moteur d'entraînement, dont le mouvement est surveillé et commandé dans une machine d'impression, caractérisé en ce que, avant et lors du démarrage du moteur d'entraînement, on effectue, lors d'un serrage et d'un desserrage du frein-moteur, un contrôle d'existence d'un mouvement incorrect et d'un mouvement correct et, en fonction de son résultat, des étapes de commande influençant l'entraînement et/ou des signaux de défauts sont déclenchés.

2. Procédé selon la revendication 1, caractérisé en ce que, pour un contrôle de mouvement, au moins un décalage de valeur de consigne de mouvement est alloué au moteur d'entraînement et simultanément le couple d'entraînement du moteur d'entraînement est réduit en fonction des besoins et ensuite au moins un contrôle de mouvement du moteur d'entraînement est effectué.

3. Procédé selon la revendication 1 et/ou 2, caractérisé par les étapes opératoires suivantes:
1. déclenchement d'un signal de démarrage du moteur;
2. production d'un décalage de valeur de consigne de mouvement sous la forme d'un signal de mouvement proportionnel à une petite grandeur de mouvement du moteur, servant de référence de contrôle;
3. vérification du mouvement du moteur d'entraînement;
4. en cas d'existence d'un mouvement incorrect du moteur, production d'un avertissement de défaut;
5. retrait de la référence de contrôle et déclenchement d'un signal d'arrêt du moteur;
6. après détermination qu'il ne se produit pas de mouvement incorrect du moteur, desserrage du freinmoteur;
7. maintien du décalage de valeur de consigne de mouvement comme référence de contrôle;
8. nouvelle vérification du mouvement du moteur d'entraînement;
9. après détermination qu'il ne se produit pas de mouvement correct du moteur, production d'un avertissement de défaut;
10. retrait de la référence de contrôle et déclenchement d'un signal d'arrêt du moteur;
11. lors de l'existence d'un mouvement correct du moteur, allocation d'une valeur de consigne en correspondance à la grandeur désirée de mouvement du moteur d'entraînement.

4. Procédé selon une ou plusieurs des revendications précédentes, caractérisé en ce que le mouvement du moteur d'entraînement est du genre rotation ou translation, le contrôle du mouvement de rotation du moteur étant effectué en fonction du déplacement angulaire "α " ou de la vitesse de rotation "n" et le contrôle du mouvement de translation du moteur étant effectué par l'intermédiaire de la course "S" de mouvement linéaire comme grandeur de mouvement.

5. Procédé selon une ou plusieurs des revendications précédentes, caractérisé en ce qu'on utilise comme moteur d'entraînement un moteur à courant continu, auquel cas la grandeur de mouvement est l'information en retour de la tension d'induit.

6. Dispositif de contrôle d'un freinage d'un moteur d'entraînement, dont le mouvement est surveillé et commandé dans une machine d'impression, qui est pourvue d'un frein-moteur et à laquelle est associée une commande de mouvement sollicitée par un signal de mouvement, caractérisé en ce qu'il est prévu une logique de commande (5), qui est reliée du côté-entrée à un générateur (3) de signaux de mouvement et à un système (11) d'introduction d'ordres définissant le mouvement et également du côté-sortie, par l'intermédiaire d'un organe (4) de transmission de puissance, au moteur d'entraînement (1) et au frein-moteur (2) associé au moteur d'entraînement (1).

7. Dispositif selon la revendication 6, caractérisé en ce que la logique de commande (5) est équipée d'une logique de commutation (7) pouvant être influencée par l'intermédiaire du système (11) d'introduction d'ordres et qui est relié, d'une part, avec une commande de freinage (6) branchée en amont du frein-moteur (2) et avec un dispositif (10) de limitation du couple d'entraînement du moteur et, d'autre part, avec un dispositif (8) d'établissement de valeur de consigne de mouvement pour l'organe (4) de réglage de puissance, ce dernier étant en outre relié avec un dispositif (9) d'adaptation de signaux de mouvement branché en aval du générateur (3) de signaux de mouvement.

8. Dispositif selon la revendication 6 et/ou 7, caractérisé en ce que la logique de commutation (7) combine, en fonction de leurs priorités, les ordres de commande qui sont introduits par l'intermédiaire du système (11) d'introduction d'ordres, les mémorise et produit à partir d'eux des signaux aussi bien pour la commande de freinage (6) en vue de l'activation du frein-moteur (2) que pour le dispositif (8) d'établissement de valeur de consigne de mouvement, ces signaux étant combinés avec les signaux produits par le dispositif (9) d'adaptation de signaux de mouvement en vue de l'établissement de valeurs de consigne de mouvement pour le moteur d'entraînement (1), et en ce que, avec les signaux de sortie du dispositif (8) d'établissement de valeur de consigne de mouvement et par l'intermédiaire de la logique de commutation (7), le dispositif de limitation (10) du couple d'entraînement de moteur peut être commandé de telle sorte que la limite de couple d'entraînement de l'organe (4) de réglage de puissance puisse être modifiée.

9. Dispositif selon une ou plusieurs des revendications 6 à 8, caractérisé en ce que l'organe (4) de réglage de puissance est agencé sous forme d'un convertisseur de courant dont la crête de limitation de courant est modifiable.

10. Dispositif selon une ou plusieurs des revendications précédentes 6 à 9, caractérisé en ce que le moteur d'entraînement (1) est agencé comme un moteur rotatif ou un moteur linéaire.
